# EUROPÄISCHE PATENTSCHRIFT

(11) **EP 0 580 977 B1**
(45) Veröffentlichungstag und Bekanntmachung des Hinweises auf die Patenterteilung: **24.09.1997**
(21) Anmeldenummer: 93108161.6
(22) Anmeldetag: 19.05.1993
(51) Int. Cl.: D01D 5/092, D01D 5/098

(54) **Spinnvorrichtung zum Spinnen synthetischer Fäden**
Device for spinning synthetic yarns
Dispositif pour le filage de fils synthétiques

(30) Priorität: 13.06.1992 DE 4219463
(43) Veröffentlichungstag der Anmeldung: 02.02.1994
(73) Patentinhaber: BARMAG AG, D-42862 Remscheid (DE)
(72) Erfinder: Schippers, Heinz, Dr., W-5630 Remscheid 11 (DE)
(74) Vertreter: Pfingsten, Dieter, Dipl.-Ing.

(56) Entgegenhaltungen:
- EP-A- 0 530 652
- CH-A- 467 348
- DE-A- 1 914 556
- GB-A- 774 814
- GB-A- 1 088 240
- US-A- 3 611 485
- PATENT ABSTRACTS OF JAPAN vol. 5, no. 168 (C-077)27. Oktober 1981 & JP-A-56 096 908 (TEIJIN LTD) 5.August 1981

## Beschreibung

Die Erfindung betrifft eine Vorrichtung zum Spinnen von Chemiefasern nach dem Oberbegriff des Anspruchs 1.

Diese Spinnvorrichtung ist bekannt durch die DE-A 19 14 556. Bei dieser Ausführung hat man zwar einerseits den Vorteil, daß das Faserbündel, das aus einer Vielzahl von einzelnen Filamenten besteht, auf seinem ganzen Umfang mit einer Luftströmung beaufschlagt wird. Es hat sich jedoch herausgestellt, daß ungleichmäßige Fadeneigenschaften entstehen. Diese Ungleichmäßigkeit dürfte darauf zurückzuführen sein, daß die mit sehr hoher Geschwindigkeit und gleichzeitig sehr hoher Fadenspannung laufenden Chemiefasern nur bei sehr großer Laufruhe über ihre Länge gleichmäßig werden. Weiter ergibt sich als Nachteil, daß Luftturbulenzen des Spinnraumes, die zu Druckschwankungen auf dem Außenmantel des Kühlrohres führen, auch eine Ungleichmäßigkeit der erzeugten Filamente bzw. Fäden zur Folge haben. Das gilt insbesondere dann, wenn die Spinnvorrichtung mit sehr hoher Aufspulgeschwindigkeit betrieben wird. Denn dadurch entstehen zum einen sehr starke Luftbewegungen. Zum anderen ist lediglich eine sehr kurze Kühlzone erforderlich, so daß Druckschwankungen der als Kühlluft angesaugten atmosphärischen Luft mit entsprechender Verstärkung zu Qualitätsschwankungen des Fadens führen. So sind z.B. durch die EP 0 117 215 B1 und EP 0 118 375 B1 Spinnvorrichtungen bekannt, deren Aufwickelmaschine, mit welcher die Chemiefasern zu Spulen aufgespult werden, in geringem Abstand unter der Spinndüse angeordnet sind. Das wird dadurch ermöglicht, daß die Chemiefasern mit sehr hoher Geschwindigkeit von mehr als 6000 m/min. aufgewickelt werden. Dadurch ergibt sich zwar eine sehr intensive Kühlung der Fäden, so daß man mit einer sehr kurzen Kühlzone von ca. 2 m auskommt, während in konventionellen Spinnanlagen Kühlzonen von mehr als 4 m erforderlich sind. Infolge der hohen Geschwindigkeit ergibt sich eine sehr starke Luftreibung, so daß die Chemiefasern mehr oder weniger vollständig verstreckt aufgespult werden.

Die Chemiefasern können unmittelbar durch Zugkraft der Aufwickelspule von der Spinndüse abgezogen werden. Es kann jedoch auch zwischen die Spinndüse und Aufspuleinrichtung ein Lieferwerk vorgesehen sein, insbesondere ein Schlupflieferwerk nach der DE-Patentanmeldung P41 35 350.1, veröffentlicht in EP 0 539 866 A.

Man hat zur Vermeidung von Qualitätsschwankungen bei der Abkühlung der Fäden unterhalb der Spinndüsen bisher poröse oder perforierte Kühlrohre verwandt, die beispielsweise Gegenstand der DE-A 34 06 347 (Bag. 1326) und der DE-A 34 24 253.8-26 (Bag. 1419) sind. Ebenso kann auf die DE-A 37 41 135 (Bag. 1558) sowie die DE-A 39 23 067 (Bag. 1648) Bezug genommen werden. Hierbei wird die Kühlluft jedoch definiert durch ein Gebläse zugeführt, so daß eine weitgehende Vergleichmäßigung des dem Kühlrohr zugeführten Luftstromes in räumlicher und zeitlicher Hinsicht möglich ist. Nachteilig ist bei dieser letztgenannten Anblastechnologie, daß aufwendige apparative und verfahrensmäßige Maßnahmen erforderlich sind, um einen zeitlichen und über die Länge sehr gleichmäßigen, d.h. wirbelfreien Luftstrom auf das Chemiefaserbündel zu erzielen.

Durch die GB-A-1,088,240 wurde ein Verfahren zum Verspinnen eines faserformenden Polymers bekannt, bei dem in einem unter der Spinndüse vorgesehenen Kühlrohr Einbauten zur Beruhigung der eingesaugten Luftströmung vorgesehen sind.

Die Aufgabe der Erfindung besteht darin, die bekannte Spinnvorrichtung so auszugestalten, daß mit einfachen Mitteln eine gute Laufruhe der Chemiefasern erzielt und Chemiefasern großer Längs-Gleichmäßigkeit erzeugt werden.

Die Lösung ergibt sich aus dem Kennzeichen des Anspruches 1.

Bei der bekannten Vorrichtung wird der radiale Luftstrom dadurch erzeugt, daß die mit hoher Geschwindigkeit laufenden Chemiefasern einen Unterdruck in dem Rohr erzeugen. Die Erfindung ermöglicht demgegenüber die Einstellung guter Strömungsund Kühlungsverhältnisse mit geringem Aufwand.

Zur Gewährleistung gleichmäßiger Strömungsverhältnisse in dem Kühlrohr dient zusätzlich die Maßnahme nach Anspruch 3. Durch diese Maßnahmen wird nicht nur verhindert, daß die von dem Faserbündel mitgeschleppten Luftwirbel zurückströmen in den Bereich des Kühlrohres und zu einer ungleichmäßigen Beaufschlagung des Kühlrohrs mit atmosphärischer Luft führen. Es wird vielmehr auch verhindert, daß Druckschwankungen und Druckwellen sich in den Einzugsbereich des Kühlrohres fortpflanzen.

Der vorgeschlagene Luftkasten ist mit der Atmosphäre verbunden. Man kann sich auch den Anschluß an ein vorgekühltes Medium vorstellen. Jedenfalls ist der Luftkasten so ausgestaltet, daß in ihm im wesentlichen atmosphärischer Druck oder Unterdruck herrscht. Hierzu können an einer oder mehreren Stellen definierte Öffnungen vorgesehen sein. Durch eine Zwischenwand kann verhindert werden, daß die einströmende Luft unmittelbar den Außenumfang des Kühlrohres beaufschlagt. Der Luftkasten kann von einer Mehrzahl von Kühlrohren, die jeweils einer Spinndüse zugeordnet sind, durchdrungen werden. Hierdurch gelingt es, für die Mehrzahl der Kühlrohre gleiche Kühlbedingungen herzustellen und auf diese Weise untereinander gleiche und gleichmäßige Chemiefasern zu erzeugen.

Es sei noch einmal hervorgehoben, daß in allen diesen Fällen der Luftkasten nicht an ein Gebläse angeschlossen wird, mit dem in dem Luftkasten ein - wenn auch geringer - Luftüberdruck erzeugt wird. Vielmehr wird zur Luftzufuhr die Tatsache genutzt, daß ein Druckgradient entsteht, der aus dem Spinnraum in den Luftkasten und von dort in das Kühlrohr gerichtet ist.

Es können Maßnahmen vorgesehen werden, um die von außen nach innen in das Kühlrohr eingesogenen Luftströmungen zu dirigieren. Dies kann insbesondere durch Leitringe geschehen, die an der Innenwand des Kühlrohres in einer oder mehreren Normalebenen angebracht und im wesentlichen radial nach innen gerichtet sind. Selbstverständlich lassen diese Leitrinae im Zentrum des Kühlrohres eine Durchtrittsöffnung für das Chemiefaserbündel frei. Bei der Ausgestaltung nach Anspruch 3 erreicht man neben der zweckmäßigen Umlenkung des Luftstromes auch, daß auf der Unterseite der Leitringe ein Unterdruck entsteht, der zur Vor-Ansaugung der Außenluft führt. Im folgenden wird die Erfindung anhand von Ausführungsbeispielen beschrieben:

Durch die Ausgestaltung nach Anspruch 6 kann man in dem Luftkasten einen definierten Unterdruck erzeugen und dadurch die dem Faden zugeführte Luftmenge steuern. Hierdurch läßt sich die Kühlwirkung dem Bedarf und den technologischen Notwendigkeiten anpassen.

Es zeigen:
- Fig. 1: eine Spinnvorrichtung mit Abschirmblech;
- Fig. 2: eine Spinnvorrichtung mit Abschirmkasten;

Bei den gezeigten Ausführungsbeispielen wird eine PolymerSchmelze durch eine Schmelzeleitung 1 dem sogenannten Spinnkopf 2 zugeleitet. Der Spinnkopf 2 enthält insbesondere eine (nicht dargestellte) Spinnpumpe, durch welche eine dosierte Menge der Schmelze der Spinndüse 3 zugeführt wird. Die Spinndüse 3 ist eine Platte mit einer Vielzahl von Austrittsbohrungen. Aus jeder Austrittsbohrung tritt ein Filament 4 aus. Die Filamente 4 werden durch einen Fadenführer 7 zu einem Faden zusammengefaßt. Durch eine Changiereinrichtung 8 - hier ausgeführt als Flügelchangierung mit Leitlinial - wird der Faden bei teilweiser Umschlingung einer Meßwalze 9 der Aufwickelspule 10 zugeführt. Die Aufwickelspule 10 wird auf einer Spulhülse 12 gebildet. Die Spulhülse 12 ist auf einer drehend angetriebenen Spindel 11 aufgespannt. Bei dem Ausführungsbeispiel nach Figur 2 werden auf einer Spindel 11 vier Hülsen 12 aufgespannt und gleichzeitig vier Fäden zu jeweils einer Spule 10 aufgewickelt.

Allen Ausführungsbeispielen ist gemeinsam, daß die Filamente 4 zunächst im offenen Zustand, d. h. vor dem Fadenführer 7, durch ein Kühlrohr 5 geleitet werden. Das Kühlrohr 5 schließt sich unmittelbar an die Spinndüse 3 an. Das Kühlrohr 5 ist porös. Es hat eine Länge von 0,5 bis 2,0 Metern. An das Austrittsende des Kühlrohres 5 legt sich ein Abschirmblech 6 an. Das Abschirmblech 6 weist eine Durchtrittsöffnung für das Filamentbündel auf, dessen Weite gleich oder kleiner als die lichte Weite des Kühlrohres 5 ist.

In allen Ausführungsbeispielen ist dargestellt, daß die Porosität des Kühlrohres 5 in Fadenlaufrichtung zunimmt. Erfindungsgemäß ist die Porosität im wesentlichen proportional, zumindest aber abhängig von der Fadenlaufgeschwindigkeit. Die Fadenlaufgeschwindigkeit - oder richtiger gesagt: die Laufgeschwindigkeit der Filamente - ist sehr charakteristisch und zeichnet sich dadurch aus, daß sie zunächst verhältnismäßig niedrig ist und sodann sehr stark zunimmt. Die Porosität kann auch dem Temperaturverlauf angepaßt sein, den die Filamente über ihre Länge haben. In beiden geschilderten Fällen nimmt die Porosität in Fadenlaufrichtung zu, d. h. die Luftdurchlässigkeit wird größer.

Das Ausführungsbeispiel nach Figur 1 weist die Besonderheit auf, daß eine vielzahl von Leitringen 17 in dem Kühlrohr angeordnet sind. Die Leitringe 17 sind ringförmige Bleche. Diese ringförmigen Bleche werden mit ihrem Außenumfang an dem Kühlrohr 5 befestigt und weisen mit ihrer inneren Kante in Fadenlaufrichtung, sind also nach unten geneigt. Diese Leitringe 17 leiten die eingesaugten Luftströmungen nach unten, bewirken aber auch, daß unter ihnen ein Unterdruck entsteht, so daß sich hierdurch eine Ansaugwirkung ergibt.

Die Fadenlaufgeschwindigkeit beträgt mehr als 6000 m/min.

## Patentansprüche

1. Spinnvorrichtung zum Spinnen synthetischer Fäden (4), wobei die Fäden (4) von der Spinndüse (3) abgezogen und, unterhalb der Spinndüse (3) zur Kühlung durch ein perforiertes oder poröses Kühlrohr (5) geführt und dem von außen nach innen in das Kühlrohr (5) einströmenden Luftstrom ausgesetzt sind, wobei auf der Außenseite des Kühlrohres atmosphärischer Luftdruck vorliegt,
dadurch gekennzeichnet, daß
zum Spinnen der Fäden (4) mit einer Geschwindigkeit von 6000 m/min und darüber, bei dem die Fäden (4) mindestens teilweise verstreckt werden, an den Ausgang des Kühlrohres (5) eine quer zum Kühlrohr (5) ausgerichtete Abschirmwand (6) angelegt ist, die das Ende des Kühlrohres (5) durchdringt und, eine durchtrittsöffnung mit einer weite gieich oder Kleiner als die lichte Weite des Kühlrohres (5) für das den Faden (4) bildende Filamentbündel aufweist.

2. Vorrichtung nach Anspruch 1,
dadurch gekennzeichnet, daß
die Luftdurchlässigkeit bzw. Porosität des Kühlrohres (5) in Fadenlaufrichtung im wesentlichen der sich mit fortschreitender Entfernung von der Spinndüse (3) erhöhenden Laufgeschwindigkeit der Filamente (4) proportional zunimmt.

3. Vorrichtung nach Anspruch 1 oder 2,
dadurch gekennzeichnet, daß
in dem Kühlrohr (5) an dessen Innenwand in einer oder mehreren Normalebenen befestigte Leitringe (17) vorgesehen sind, welche von der Innenwand aus eine Neigung in Fadenlaufrichtung haben.

4. Vorrichtung nach einem der Ansprüche 1 bis 3,
dadurch gekennzeichnet, daß
die Abschirmwand (6) die Unterwand eines Luftkastens (16) ist, welchen das Kühlrohr (5) von oben nach unten durchdringt, wobei es mit seinem Einlaßende in die Oberwand und mit seinem Auslaßende in die Unterwand des Luftkastens (16) im wesentlichen luftdicht eingepaßt ist, und daß der Luftkasten (16) eine oder mehrere Luftzufuhröffnungen (13) aufweist.

5. Vorrichtung nach Anspruch 4,
dadurch gekennzeichnet, daß
der Luftkasten (16) von einer Mehrzahl von Kühlrohren (5) durchdrungen ist, welche jeweils einer Spinndüse (3) zugeordnet sind.

6. Vorrichtung nach Anspruch 4 oder 5,
dadurch gekennzeichnet, daß
die Luftzufuhröffnungen (13) des Luftkastens (16) mit einstellbaren Drosseln (14) oder Blenden versehen sind.

## Claims

1. Spinning device for spinning synthetic yarns (4), wherein the yarns (4) are withdrawn from the spinneret (3) and - below the spinneret for cooling purposes - are passed through a perforated or porous cooling tube (5) and wherein the yarns are exposed to the air stream flowing from outside into the cooling tube (5), and with atmospheric air pressure prevailing at the outside of the cooling tube,
characterized in that
for spinning of the yarns (4) at a speed of 6000 m/min and more, during which the yarns (4) are at least partially drawn, tnere is fixed to one outlet of the cooiing tube (5) a shielding wall (6), which is aligned at right angles to the cooling tube (5), penetrates the end of the cooling tube (5) and has a through opening having a width equal to or smaller than the inside width of the cooling tube (5) for the filament bundle forming the yarn (4).

2. Device according to claim 1,
characterized in that
the air permeability or porosity of the cooling tube (5) increases in yarn-running direction substantially in proportion to the running speed of the filaments (4) which increases as the distance from the spinneret (3) increases.

3. Device according to claim 1 or 2,
characterized in that
in the cooling tube (5) and fastened in one or more normal planes to its inner wall guide rings (17) are disposed which slope in yarn-running direction out from the inner wall.

4. Device according to one of claims 1 to 3,
characterized in that
the shielding wall (6) is the bottom wall of an air box (16), which is penetrated from top to bottom by the cooling tube (5), the cooling tube being fitted in a substantially airtight manner by its inlet end into the top wall and by its outlet end into the bottom wall of the air box (16), and
that the air box (16) has one or more air supply openings (13).

5. Device according to claim 4,
characterized in that
the air box (16) is penetrated by a plurality of cooling tubes (5) each of which is associated with one spinneret (3).

6. Device according to claim 4 or 5,
characterized in that
the air supply openings (13) of the air box (16) are provided with adjustable throttles (14) or restrictor orifices.

## Revendications

1. **Dispositif à filer** pour filer des fils synthétiques (4), procédé à l'occasion duquel les fils (4) sont enlevés par la filière (3) et sont amenés - pour refroidir - au-dessous de la filière (3) à travers d'un tuyau de refroidissement (5) perforé ou poreux et sont exposés au courant d'air arrivant de l'extérieur et pénétrant dans le tuyau de refroidissement (5), tout en ayant pendant ledit procédé à l'extérieur du tuyau de refroidissement (5) une pression atmosphérique,
caractérisé en ce que,
- pour filer les filaments synthétiques (4) à une vitesse de 6000 m/min.et plus, procédé ou les filaments (4) sont étirés au moins partiellement -,
un mur de blindage (6) est mis en place de travers à la sortie du tuyau de refroidissement (5), lequel mur de blindage (6) transperçant l'extrémité du tuyau de refroidissement (5) et comprenant un orifice d'admission d'une largeur égale ou plus petite que la largeur intérieure du tuyau de refroidissement (5), pour recevoir le fil (4) qui se constitue de tout un faisceau de filaments.

2. **Dispositif selon la revendication 1**,
caractérisé en ce que
la perméabilité à l'air respectivement la porosité du tuyau de refroidissement (5) augmente - dans la direction du sens des fibres - pour l'essentiel proportionellemnent avec la vitesse des filaments (4), ladite vitesse augmentant à son tour avec une distance croissante de la filière (3).

3. **Dispositif selon la revendication 1 ou 2**,
caractérisé en ce que
des anneaux directeurs (17) sont montés, dans un ou plusieurs plans, sur le paroi intérieur du tuyau de refroidissement (5), ayant une inclinaison dans la direction du sens des fibres.

4. **Dispositif selon l'une quelconque des revendications 1 à 3**,
caractérisé en ce
- que le mur de blindage (6) constitue le mur inférieur d'une caisse à air (16) qui est traversée de haut en bas par le tuyau de refroidissement (5), lequel tuyau de refroidissement étant encastré dans le mur supérieur de la caisse à air (16) par son entrée et dans le mur inférieur de la caisse à air (16) par sa sortie, et
- que la caisse à air (16) comprend un ou plusieurs orifices d'admission d'air (13).

5. **Dispositif selon la revendication 4**,
caractérisé en ce que
la caisse à air (16) est transpercée par un certain nombre de tuyaux de refroidissement (5) dont chacun est adjoint à une filière (3) respective.

6. **Dispositif selon la revendication 4 ou 5**,
caractérisé en ce que
les orifices d'admission d'air (13) de la caisse à air (16) sont pourvus d'ouvertures d'étranglement (14) variables ou diaphragmes.
